# EUROPÄISCHE PATENTSCHRIFT

(11) **EP 0 199 032 B1**
(45) Veröffentlichungstag und Bekanntmachung des Hinweises auf die Patenterteilung: **27.06.1990**
(21) Anmeldenummer: 86102870.2
(22) Anmeldetag: 05.03.1986
(51) Int. Cl.: F27B 9/30, F27D 7/00

(54) **Einrichtung zur Sicherstellung der Trennung von Gasströmen unterschiedlicher Atmosphäre**
Installation to ensure the separation of gas flows from different atmospheres
Installation pour assurer la séparation de courants de gaz d'atmosphères différentes

(30) Priorität: 25.03.1985 DE 3510800
(43) Veröffentlichungstag der Anmeldung: 29.10.1986
(73) Patentinhaber: RIEDHAMMER GMBH UND CO. KG, D-90411 Nürnberg (DE)
(72) Erfinder: Becker, Friedherz, Dipl.-Ing., D-8501 Wendelstein (DE); König, Erwin, D-8590 Marktredwitz (DE)
(74) Vertreter: Becker, Thomas, Dr., Dipl.-Ing.

(56) Entgegenhaltungen:
- DE-A- 3 517 866
- DE-B- 1 908 643
- DE-C- 811 590
- GB-A- 491 076

## Beschreibung

Die Erfindung betrifft eine Einrichtung zur Sicherstellung der Trennung von Gasströmen unterschiedlicher Atmosphäre in verschiedenen Abschnitten eines Ofens.

Es gibt zahlreiche Anwendungsbereiche, bei denen Gasströme bestimmter Atmosphäre dauerhaft voneinander getrennt geführt werden müssen Beispielsweise bei der Wärmebehandlung beziehungsweise dem Brennen von Materialien in Öfen durchläuft das Gut Zonen, in denen die Verbrennungsgase eine unterschiedliche Zusammensetzung aufweisen, und/oder in einem Ofen ist sicherzustellen, daß Zonen bestimmter Gasatmosphäre stets voneinander getrennt sind, um durch die Führung des Pyroprozesses bestimmte Materialeigenschaften des zu brennenden Gutes zu erhalten.

Stellvertretend für alle anderen Anwendungsbereiche wird das Problem des Atmosphärentrennung in keramischen Durchlauf-Öfen genannt, beispielsweise beim Porzellan-Glattbrand.

Dabei wird der tunnelförmig gestaltete Ofen beispielsweise in zwei Zonen unterschiedlicher Gasatmosphäre unterteilt, die sogenannte Aufheiz- oder Reinigungszone, an die sich in Transportrichtung des Gutes die Reduktionszone anschließt.

Während in derAufheiz- beziehungsweise Reinigungszone eine stark oxidierende Atmosphäre eingestellt wird, zeichnet sich die Reduktionszone durch ihre reduzierende Atmosphäre aus, aufgrund der insbesondere eine Reduktion der Eisenionen erreicht und damit eine Verfärbung des Brenngutes verhindert werden kann.

Das Problem stellt hier der Übergang von der Reinigungs-zur Reduktionszone dar. Aufgrund der gegen die Transportrichtung des Brenngutes gerichteten Strömung der Verbrennungsgase in der Reduktionszone werden diese auch in die der Reduktionszone vorgelagerte Reinigungszone geführt (in Transportrichtung des Brenngutes gesehen), so daß keine exakte Trennung möglich ist. Hinzu kommt, daß bei konventionellen Ofen der genannten Art die Temperatur im oberen Bereich des Ofenkanals stets etwas höher ist als im unteren Bereich. Da der Übergang von der Aufheiz- zur Reduktionszone aber bei einer bestimmten Temperatur erfolgen soll, ist auch aus diesem Grund eine scharfe Trennung der oxidierend von der reduzierend gefahrenen Zone nicht möglich; vielmehr zieht sich stets eine "Reduktionsfahne" in die oxidierend geführte Aufheizzone, wodurch Qualitätseinbußen des zu brennenden Gutes auftreten.

Aus der GB-A-491 076 ist es bekannt, innerhalb der Vorwärmzone eines Tunnelofens Ofengase im unteren Bereich des Ofens an verschiedenen Stellen abzusaugen, zu mischen und an mehreren Stellen in den oberen Bereich des Ofens zurückzuführen, um eine Temperaturvergleichmäßigung zu erreichen. Abgesehen von einer unterschiedlichen Problematik gegenüber der vorstehend beschriebenen läßt sich eine Atmosphärentrennung über den Ofenquerschnitt durch die deckenseitige Rückführung der Gase nicht erreichen, und zwar vor allem wegen der Abschirmwirkung (Barriere), durch die Ofenwagen beziehungsweise die entsprechenden Brennhilfsmittel.

Die Erfindung soll nun eine Lösung zur Atmosphärentrennung in Öfen anbieten, wobei die unterschiedlichen Atmosphären möglichst entlang einer definierten Ebene getrennt geführt werden können, und zwar auch dann, wenn es sich um strömende Medien handelt.

Eine entsprechende Einrichtung ist durch die Merkmale des Patentanspruches 1 beschrieben. Vorteilhafte Weiterbildungen ergeben sich aus den Merkmalen der Unteransprüche 2 bis 20. Das erfindungsgemäße Verfahren ist durch die Merkmale des Patentanspruches 21 beschrieben.

Mit einer erfindungsgemäßen Einrichtung ist es möglich, die Verbrennungsgase des einen Ofenabschnitts mit einer bestimmtem Atmosphäre gezielt zu führen, und zwar so, daß sie anschließend in einer zur ursprünglichen Strömungsrichtung unterschiedlichen Strömungsrichtung über die Seitenwände wieder in den ersten Ofenabschnitt rückgeführt werden, und zwar vorzugsweise in einem Winkel von etwa 90 Grad und damit quer zur ursprünglichen Strömungsrichtung.

Die erfindungsgemäße Einrichtung wirkt als "Strömungsbremse", als "Trennvorhang" zu einem zweiten und möqlicherweise weiteren Ofenabschnitten, in denen andere Atmosphären herrschen.

In einem konstruktiv besonders einfachen Lösungsvorschlag wird der Abzug und die Rückführung des Gases in einem Ofenabschnitt bestimmter Gaszusammensetzung, über einen von diesem Ofenabschnitt verlaufenden Abzugskanal erreicht, der in einen Rückführkanal mittelbar oder unmittelbar einmündet, wobei zur Unterstützung der Strömung durch diese Kanäle ein Schornstein zwischengeschaltet ist, der für einen entsprechenden "Sog" sorgt. Dabei ist vorteilhaft, wenn zusätzlich ein Gebläse im Kanalweg angeordnet ist.

Eine vorteilhafte Ausführungsform sieht vor, daß am Eintritt des Rückführkanals in den betreffenden Ofenabschnitt Hochgeschwindigkeitsbrenner vorgesehen sind, die als Injektorbrenner ausgebildet bzw. angeordnet sind. Aufgrund der hohen Strömuugsgeschwindigkeit der Brennerflammewerden dann die im Rückführkanal befindlichen Verbrennungsgase angesaugt, mitgerissen und in den Ofenraum zurückgeführt sowie gleichzeitig nachverbrennt. Der dabai enstehende Sog führt dazu, daß immer mehr Verbrennungsgase aus dem Rückführkanal bzw. dem vorgelagerten Abzugskanal, und letztendlich damit aus dem Ofen abgezogen und in einer zur ursprünglichen Strömungsrichtung versetzten Richtung in den Ofen zurückgeführt werden.

Dabei befindet sich die gesamte Einrichtung im Bereich des einen Ofenabschnittes mit der definierten Gasatmosphäre, aber unmittelbar vor dem anderen Ofenabschnitt mit unterschiedlicher Atmosphäre.

Eine weitere Ausführungsvariante sieht vor, daß mehrere Abzugs- und Rückführkanäle vorgesehen sind, die in einen zwischengeschalteten Sammelkanal verlaufen, wobei in den einzelnen Kanälen Schieber vorgesehen sein können, um die durchströmende Gasmenge einstellen zu können.

Durch den Einsatz der Injektorbrenner kann erfindungsgemäß sowohl ein Ansaugen der Verbrennungsgase, wie auch deren anschließende Nachverbrennung erreicht werden. Durch die Rückführung, vorzugsweise senkrecht zur ursprünglichen Strömungsrichtung, wird erreicht, daß im Ofenkanal entgegen der Transportrichtung des Gutes nachströmende Verbrennungsgase gestoppt werden, so daß diese nicht mehr in den benachbarten Ofenabschnitt mit anderer Ofenatmosphäre eindringen können.

Um die Trennung der unterschiedlichen Atmosphären in den unmittelbar benachbarten Ofenabschnitten weiter zu optimieren, sieht die Erfindung den Einsatz von den Ofenquerschnitt vermindernden Trennwänden vor.

Beispielsweise bei einem Porzellan-Glattbrandofen können diese von der Decke verschiebbar in den Ofenkanal vorgesehen werden, und zwar im Bereich der Reduktionszone unmittelbar vor der Oxidationszone (entgegen der Transportrichtung des Gutes gesehen). Die Injektorbrenner sind dann wiederum vor der oder den Trennwänden angeordnet, so daß die "Stromungsbremse" vor der oder den Trennwänden aufgebaut wird (jeweils wiederum entgegen der Transportrichtung des Gutes gesehen).

Die Wirksamkeit der erfindungsgemäßen Einrichtung kann, insbesondere bei großen Strömungsgeschwindigkeiten der Verbrennungsgase im Ofen, noch weiter verbessert werden, indem verschiedene dieser Trennwände im Abstand zueinander und die Injektorbrenner in den Ofenseitenwänden sich jeweils gegenüberliegend zwischen den einzelnen Trennwänden angeordnet werden. Es werden so quasi "Kammern" ausgebildet, in denen durch die Injektorbrenner jeweils eine senkrecht zur Transportrichtung des Gutes verlaufende Strömung herrscht. Der, entgegen der Transportrichtung des Gutes gesehen, verlaufende Gasstrom des einen Ofenabschnittes wird so durch mehrere, hintereinander angeordnete "Strömungsbremsen" gestoppt.

Überschüssige Verbrennungsgase können über einen von einem oder mehreren der Kanäle aus verlaufenden Schornstein abgezogen werden.

In bestimmten Anwendungsbereich reicht unter Umständen der Restsauerstoff der umgelenken Verbrennungsgase des einen Ofenabschnittes aus, die Injektorbrenner zu feuern, d.h., daß in diesem Fall keine weiteren Brenngese mehr zugeführt werden müssen.

In einer vorteilhaften Ausführungsform kann an der Trennstelle zwischen den Bereichen unterschiedlicher Gasatmosphäre ein Gas-Meßeinrichtung vorgesehen werden, die auf einen bestimmten Soll-Wert eingestellt ist und bei dessen Über-/ Unterschreiten eine Regelung der Schieberpositionen, Brennereinstellung oder Trennwandpositionen veranlaßt.

Die Erfindung ermöglicht es, mit äußerst einfachen Maßnahmen eine wirksame Trennung verschiedener Gasatmosphären zu erreichen. Die erfindungsgemäße Einrichtung ist so gestaltet, daß sie ohne weiteres auch in bereits bestehenden Anlagen nachträglich eingebaut werden kann. Aufgrund der verbesserten Trennung der verschiedenen Abschnitte unterschiedlicher Gasatmosphären wird eine Verbesserung der Produktqualität des zu brennenden Gutes erreicht.

Die Erfindung wird nachstehend anhand eines in der Zeichnung dargestellten Ausführungsbeispiels näher erläutert.

Dabei zeigen:

Figur 1: schematisch einen Längsschnitt durch einen Tunnelofen zum Glattbrand von Porzellan mit einer erfindungsgemäßen Einrichtung,
Figur 2: einen Querschnitt entlang der Linie 1-1 in Figur 1.

Der in der Zeichnung dargestellte Ofen ist ein Tunnelofen zum Glattbrand von Porzellan, dessen Ofenkanal 10 vom Boden 11, den Seitenwänden 12, 13 sowie der darüber angeordneten Decke 14 umschlossen ist. Die einzelnen Ofenwagen (nicht dargestellt) mit dem darauf angeordneten zu brennenden Gut werden, ausgehend vom Ofeneintritt, durch den Ofenkanal 10 zum gegenüberliegenden Ofenaustritt geführt, wobei die Transportebene des Gutes in Figur 1 durch die mit 16 dargestellte Linie gekennzeichnet ist.

Das Gut durchläuft den Ofenkanal 10 in der Darstellung gemäß Figur 1 von links nach rechts, wobei die Aufheiz- bzw. Reinigungszone 19 bis zu der vertikalen gestrichelten Linie 18 verläuft, an die sich die Reduktionszone 17 anschließt. Die erfindungsgemäße Einrichtung zur Trennung dieser beiden Zonen 17, 19 unterschiedlicher Atmosphäre ist im Bereich der Reduktionszone 17, unmittelbar vor Beginn der Aufheizzone 19 angeordnet. Ihre Anordnung ergibt sich besonders gut aus Figur 2, die durch die strichpunktierte Mittellinie getrennt zwei hälftige Querschnitte durch den Ofen zeigt, wobei die beiden Schnitte an entlang des Ofenkanals versetzten Stellen genommen sind.

In der rechten Hälfte der Figur 2 ist zu erkennen, daß, ausgehend vom Deckengewölbe 21, ein Abzugskanal 22 vorgesehen ist, der vertikal nach oben in der Decke 14 verlauft.

Im Abstand vom Übergang des Ofenkanals 10 zum Abzugskanal 22 ist ein horizontaler Schieber 23 angeordnet, und zwar so, daß er zur Querschnittsverminderung bzw. Absperrung des Abzugskanals 22 in diesen verfahrbar ist.

Anstelle des Schiebers 23 kann selbstverständlich auch jedes andere Mittel zur Querschnittsverminderung bzw. zum Verschließen des Abzugskanals 22 vorgesehen sein.

In der Decke 14 oberhalb des Schiebers 23 geht der vertikale Abschnitt des Abzugskanals 22 dann über einen Krümmer in einen horizontalen Abschnitt über, der in einen in Transportrichtung des zu brennenden Gutes verlaufenden Abgassammelkanal 24 übergeht.

In Transportrichtung des Gutes versetzt verläuft dann, wia in der linken Hälfte der Figur 2 dargestellt, ausgehend vom Abgassammelkanal 24 ein horizontaler Abschnitt eines Rückführkanals 25, der etwa in der Mitte zwischen Ofenaußenwand 12a und linker Ofenkanalinnenwand 10a über einen Krümmer vertikal nach unten verläuft.

Entlang des vertikalen Abschnittes ist etwa auf der gleichen Höhe wie der Schieber 23 ein weiterer Schieber 26 gleicher Bauart und gleicher Funktion angeordnet.

Der vertikale Abschnitt des Rückführkanals 25 endet im oberen Bereich des Ofenkanals 10 unmittelbar an dem als Injektorbrenner ausgebildeten Hochgeschwindigkeitsbrenner 15. Dieser ist gemäß Figur 2 in der linken Ofenseitenwand 12 horizontal angeordnet und zwar, vom Boden 11 aus gesehen, in der oberen Hälfte des Ofenkanals 10.

Gegenüber dem Hochgeschwindigkeitsbrenner 15 ist spiegelsymmetrisch ein weiterer Hochgeschwindigkeitsbrenner 15 angeordnet, der in gleicher Weise über eine Rückführleitung 25 mit zwischengeschaltetem Schieber 26 an den Abgassammelkanal 24 angeschlossen ist.

Wie sich insbesondere Figur 1 entnehmen läßt, sind die sich paarweise gegenüberliegenden Brenner 15 in Transportrichtung des Gutes im Abstand zueinander angeordnet, wobei zwischen den Brennern 15 sogenannte Schotten 28 angeordnet sind. Bei den Schotten handelt es sich um quer zur Transportrichtung des Gutes verlaufende, von der Ofendecke 14 her vertikal in den Ofenkanal 10 des Ofens einführbare Schieber, deren Seitenkanten mit, gegebenenfalls geringem Abstand vor den Ofenseitenwänden 12, 13 enden. Die Schotte 28 haben im dargestellten Ausführungsbeispiel eine Rechteckform und sind höhenverstellbar, d.h. mehr oder weniger tief in den Ofenkanal 10 hinein angeordnet. Durch die Schotten 28 wird die Reduktionszone 17 im Bereich der erfindungsgemäßen Einrichtung und damit im Bereich vor der Aufheizzone 19 quasi in einzelne Kammern unterteilt.

Wie Figur 1 weiter zu entnehmen ist, schließt sich an den Abgassammelkanal 24 nach oben hin ein Schornstein 29 an, dessen Querschnitt durch eine im Schornsteinweg angeordnete Schieber-oder Ventileinrichtung 30 einstellbar ist.

Die Wirkungsweise einer erfindungsgemäßen Einrichtung ist wie folgt.

Während die Transportrichtung des zu brennenden Gutes gemäß Figur 1 von links nach rechts gegeben ist, werden die Gase im Bereich der Reduktionszone 17 entgegen der Transportrichtung des Gutes geführt. Die vor dem ersten (entgegen der Transportrichtung des Gutes gesehen) Schott 28 befindlichen Verbrennungsgase werden über den davor (wiederum entgegen der Transportrichtung des Gutes gesehen) angeordneten Abzugskanal 22 in den Abgassammelkanal 24 angesaugt. Die Saugwirkung resultiert dabei sus der Wirkung des Schornsteins 29 und/oder der Injektorwirkung der Hochgeschwindigkeitsbrenner 15, deren Anordnung auch bewirkt, daß die über den Abzugskanal 22 in den Abgassammelkanal 24 angesaugten Gase anschließend weiter über den oder die Rückführkanäle 25 zu den Brennern 15 geführt, dort mitgerissen und in dan Ofenraum zurückgeführt und dabei gleichzeitig nachverbrannt werden. Der ständige durch die Injektorbrenner 15 bedingte Sog führt dazu, daß immer mehr Verbrennungsgase aus dem Rückführkanal 25 bzw. aus dem vorgelagerten Abzugskanal 22, und letztendlich damit aus dem Ofenkanal 10 über die Abzugskanäle 22 abgezogen und in einer zur ursprünglichen Strömungsrichtung (entgegen der Transportrichtung des Gutes) versetzten Richtung in den Ofen zurückgeführt werden. Im dargestellten Ausführungsbeispiel ergibt sich aufgrund der Anordnung der Brenner 15 eine zur ursprünglichen Strömungsrichtung der Verbrennungsgase um 90° versetzte Rückführung, wodurch eine Art Strömungsbremse aufgebaut wird. Dazu trägt verstärkt unter anderem auch das Merkmal bei, daß jeweils zwei Hochgeschwindigkeitsbrenner 15 paarweise gegenüberliegend im Ofenkanal 10 angeordnet sind, so daß ihre Strömungsrichtung gegeneinander gerichtet ist und zu einer Verwirbelung im Ofen senkrecht zur ursprünglichen Transportrichtung der Verbrennungsgase führt. Unterstützt wird die "Strömungsbremse" durch die Anordnung der Schotten 28, die als eine Art Staukörper sich der ursprünglichen Gasströmung entgegenstellen.

Grundsätzlich würde die Anordnung eines Abzugskanals 22 und Rückführung der so abgezogenen Verbrennungsgase in einer zur ursprünglichen Transportrichtung der Verbrennungsgase vorzugsweise senkrechten Richtung genügen, die erfindungsgemäße Wirkung einer Strömungsbremse zur Trennung der unterschiedlichen Atmosphären zur erreichen. Bevorzugt wird jedoch eine Ausführungsform wie sie in der Zeichnung dargestellt ist, bei der mehrere dieser Strömungsbremsen hintereinander angeordnet sind, wobei zusätzliche Regelungs- und Steuermöglichkeiten vorgesehen sind. Durch die Verfahrbarkeit der Schotten 28 und die Anordnung von Schiebern 23, 26, 30 in den Abzugskanälen 22, dem Abgassammelkanal 24 sowie den Rückführkanälen 25 kann sowohl die Menge der abgezogenen und zurückgeführten Verbrennungsgase als auch der Ort der Rückführung eingestellt werden.

Dabei wird es Anwendungsfälle geben, bei denen beispielsweise die Verstellung der Schotten 28 durch in den Innenraum des Ofenkanals zwischen zwei Schotten hineinragende Sauerstoffmeßfühler regelbar ist. Ebenso können neben den Rückführkanälen 25 auch zwischen den einzelnen Schotten 28 zusätzliche Abzugskanäle 22 angeordnet werden.

Anstelle der vertikal verfahrbaren Schotten 28 können auch horizontal zum Ofenkanal verfahrbare Schieberplatten Verwendung finden, die gegebenenfalls in unterschiedliche Segmente unterteilbar und beweglich sind.

Mit der erfindungsgemäßen Einrichtung wird erreicht, daß keine Gasfahnen mehr aus der Reduktionszone 17 in die Aufheiz- bzw. Reinigungszone 19 gelangen können, diese vielmehr scharf voneinander getrennt werden können, so wie dies zur Erzielung bestmöglicher Qualitäten gewünscht wird. Im Rahmen der Erfindung sind weitere Abwandlungsformen möglich, ohne den Kerngedanken der Erfindung zu verlassen. So können beispielsweise anstelle der als Injektorbrenner ausgebildeten Hochgeschwindigkeitsbrenner 15 auch andere Brenner Verwendung finden; unter Umständen müssen dann aber beispielsweise durch Gebläseanordnungen zusätzliche Maßnahmen getroffen werden, um ein Ansaugen der Verbrennungsgase vom Abzugskanal 22 sicherzustellen. Darüber hinaus können die Brenner 15 auch in unterschiedlicher Ausrichtung zur ursprünglichen Gasführung angeordnet werden, beispielsweise auch mit Strömungskomponenten entgegen der ursprünglichen Strömungsrichtung.

Die erfindungsgemäße Einrichtung bietet den Vorteil, daß sie auch in bestehenden Ofenanlagen nachgerüstet werden kann.

## Patentansprüche

1. Einrichtung zur Sicherstellung der Trennung von Gasströmen unterschiedlicher Atmosphäre in verschiedenen Abschnitten (17, 19) eines Ofens, gekennzeichnet durch Mittel (22, 24, 25) zum Abführen mindestens eines Teils des Gasstromes eines ersten Ofenabschnitts (17) unmittelbar vor dem anderen, zweiten Ofenabschnitt (19) und zumindest teilweisen Rückführung über Rückführkanäle (25) in die Seitenwände (12,13) des ersten Ofenabschnitts (17) unter einem Winkel von 90 ± 20 Grad zur ursprünglichen Strömungsrichtung.

2. Einrichtung nach Anspruch 1 bei der die Mittel (22, 24, 25) zum Ab- beziehungsweise Rückführen des einen Gasstromes mindestens je einen Abzugs- (22) und Rückführkanal (25) sowie eine Einrichtung zur Unterstützung des Durchtransportes des Gasstromes (15, 29) aufweisen.

3. Einrichtung nach Anspruch 2, bei der Abzugs-(22) und Rückführkanal (25) jeweils unmittelbar ineinander übergehen.

4. Einrichtung nach Anspruch 2, bei der Abzugs-(22) und Rückführkanal (25) getrennt ausgebildet sind und in einen oder mehrere zwischengeschaltete Sammelkanal (kanäle) (24) einmünden. 5. Einrichtung nach einem der Ansprüche 2 bis 4, bei der die Einrichtung (15, 29) zur Unterstützung des Durchtransportes des Gasstromes einen Schornstein (29) umfaßt.

6. Einrichtung nach Anspruch 5, bei der der Schornstein (29) vom Sammelkanal (24) aus verläuft.

7. Einrichtung nach einem der Ansprüche 2 bis 6, bei der die Einrichtung (15, 29) zur Unterstützung des Durchtransportes des Gasstromes einen oder mehrere Hochgeschwindigkeitsbrenner (15) umfaßt, die als Injektorbrenner ausgebildet beziehungsweise angeordnet sind.

8. Einrichtung nach Anspruch 7, bei der der oder die Hochgeschwindigkeitsbrenner (15) jeweils am Eintritt des Rückführkanals (25) in den ersten Ofenabschnitt (17) in diesen gerichtet angeordnet ist (sind).

9. Einrichtung nach Anspruch 7 oder 8, bei der die Brennerdüse(n) im wesentlichen senkrecht zur ursprünglichen Strömungsrichtung des umgelenkten Gasstromes in den Ofenraum (10) gerichtet ofenwandseitig angeordnet ist (sind).

10. Einrichtung nach einem der Ansprüche 7 bis 9 bei der jeweils zwei Hochgeschwindigkeitsbrenner (15) paarweise in sich gegenüberliegenden Ofenwänden (12,13) und mit ihren Brennerdüsen gegeneinander gerichtet fluchtend oder höhen-und/oder seitenmäßig versetzt angeordnet sind.

11. Einrichtung nach einem der Ansprüche 7 bis 10, bei der jeweils ein Rückführkanal (25) zu beziehungsweise von jedem Hochgeschwindigkeitsbrenner (15) hin- beziehungsweise wegführt.

12. Einrichtung nach einem der Ansprüche 2 bis 11, bei der die Einrichtung zur Unterstützung des Durchtransportes des Gasstromes ein Gebläse umfaßt.

13. Einrichtung nach einem der Ansprüche 2 bis 12, bei der der oder die Abzugskanal (kanäle) (22) als Stichkanal (kanäle) vom Deckenbereich (14) des Ofenkanals (10) aus verläuft (verlaufen).

14. Einrichtung nach einem der Ansprüche 2 bis 13, bei der mehrere Abzugs- und Rückführkanäle (22, 25) im Abstand zueinander in Richtung des ursprünglichen Gasstromes hintereinander angeordnet sind.

15. Einrichtung nach einem der Ansprüche 2 bis 14, bei der zwischen den hintereinander angeordneten Abzugs- (22) und/oder Rückführkanälen (25) sich quer über den Ofenraum (10), den Ofenquerschnitt vermindernde Trennwände (28) erstrecken.

16. Einrichtung nach Anspruch 15, bei der die Trennwände (28) aus einzelnen Segmenten bestehen.

17. Einrichtung nach Anspruch 15 oder 16, bei der die Trennwände (28) und/oder Segmente in und aus dem Ofenraum (10) verschiebbar angeordnet sind.

18. Einrichtung nach einem der Ansprüche 2 bis 17, bei der die Abzugs- (22) und/oder Rückführ-(25) und/oder Sammelkanäle (24) mit Einrichtungen (23, 26, 30) zur Querschnittsverminderung versehen sind.

19. Einrichtung nach Anspruch 18, bei der die Einrichtungen (23, 26, 30) zur Querschnittsverminderung in die Kanäle (22, 24, 25) verfahrbare Schieber sind.

20. Einrichtung nach einem der Ansprüche 2 bis 19 bei der im Ofenraum (10) ein oder mehrere Meßzellen zur Bestimmung der jeweiligen Gasatmosphäre angeordnet sind, die die Abzugs- (22), Rückführ- (25) und/oder Sammelkanäle (24) durchströmende Gasmenge, die Stellung und Anordnung der Trennwand (Trennwände) (28) und/oder die Einstellung der Hochgeschwindigkeitsbrenner (15) regeln.

21. Verfahren zur Sicherstellung der Trennung von Gasströmen unterschiedlicher Atmosphäre in verschiedenen Abschnitten (17, 19) eines Ofens, dadurch gekennzeichnet, daß mindestens ein Teil des Gasstromes eines ersten Ofenabschnittes (17) unmittelbar vor dem anderen, zweiten Ofenabschnitt (19) abgezogen und zumindest teilweise unter einem Winkel von 90 ± 20 Grad zur ursprünglichen Strömungsrichtung über Rückführkanäle (25) in die Seitenwände (12, 13) des ersten Ofenabschnitts (17) zurückgeführt wird.

## Revendications

1. Dispositif destiné à assurer la séparation de courants de gaz d'atmosphère différente dans différentes sections (17, 19) d'un four, caractérisé par des moyens (22, 24, 25) pour l'évacuation d'au moins une partie du courant de gaz d'une première section de four (17), directement en amont de l'autre deuxième section de four (19) et pour au moins le recyclage partiel par des canaux de recyclage (25) pratiqués dans les parois latérales (12, 13) de la première section de four (17), sous un angle de 90 ± 20° par rapport à la direction d'écoulement initial.

2. Dispositif selon la revendication 1, dans lequel les moyens (22, 24, 25) pour l'évacuation ou le recyclage d'un courant de gaz comportent au moins chacun un canal d'évacuation (22) et un canal de recyclage (25), ainsi qu'un dispositif favorisant le transport du courant de gaz (15, 29).

3. Dispositif selon la revendication 2, dans lequel le canal d'évacuation (22) et le canal de recyclage (25) se prolongent directement l'un par l'autre.

4. Dispositif selon la revendication 2, dans lequel le canal d'évacuation (22) et le canal de recyclage (25) sont séparés et débouchent dans un ou plusieurs canal (canaux) collecteur(s) (24) intercalé(s).

5. Dispositif selon l'une des revendications 2 à 4 dans lequel le dispositif (15, 29) destiné à favoriser le transport du courant de gaz comporte une cheminée (29).

6. Dispositif selon la revendication 5 dans lequel la cheminée (29) part du canal collecteur (24).

7. Dispositif selon l'une des revendications 2 à 6, dans lequel le dispositif (15, 19) destiné à favoriser le transport du courant de gaz, comprend un ou plusieurs brûleur(s) rapide(s) (15) qui sont configurés ou disposés comme des brûleurs à injecteur.

8. Dispositif selon la revendication 7 dans lequel le ou les brûleur(s) rapide(s) (15) est(sont) placé(s) de manière orientée à l'entrée du canal de recyclage (25), dans la première section de four (17).

9. Dispositif selon la revendication 7 ou 8, dans lequel le ou les gicleur(s) de brûleur est(sont) placé(s) du côté de la paroi du four, orienté(s) à peu près perpendiculairement à la direction initiale d'écoulement du courant de gaz dévié, dans l'enceinte de four (10).

10. Dispositif selon l'une des revendications 7 à 9, dans lequel deux brûleurs rapides (15) sont disposés deux par deux dans des parois de four opposées (12,13) et avec leurs gicleurs de brûleur dirigés l'un vers l'autre, sur une même ligne, ou décalés en hauteur et/ou latéralement.

11. Dispositif selon l'une des revendications 7 à 10, dans lequel un canal de recyclage (25) mène à chaque brûleur rapide (15) ou part de celui-ci.

12. Dispositif selon l'une des revendications 2 à 11 dans lequel le dispositif destiné à favoriser le transport du courant de gaz, comporte un ventilateur.

13. Dispositif selon l'une des revendications 2 à 12, dans lequel le(s) canal(canaux) d'évacuation (22) part(ent) de la zone de la couverture (14) du canal de four (10), sous la forme d'un(de) canal-(canaux) de raccordement.

14. Dispositif selon l'une des revendications 2 à 13 dans lequel plusieurs canaux d'évacuation et de recyclage (22, 25) sont disposés espacés les uns derrière les autres, en direction du courant de gaz initial.

15. Dispositif selon l'une des revendications 2 à 14 dans lequel des cloisons (28) réduisant la section transversale du four, s'étendent entre les canaux d'évacuation (22) et/ou de recyclage (25) disposés les uns derrière les autres, transversalement à l'enceinte de four (10).

16. Dispositif selon la revendication 15 dans lequel les cloisons (28) sont constituées de segments.

17. Dispositif selon la revendication 15 ou 16 dans lequel les cloisons (28) et/ou segments sont disposés coulissants dans l'enceinte de four (10) et à l'extérieur de celle-ci.

18. Dispositif selon l'une des revendications 2 à 17 dans lequel les canaux d'évacuation (22) et/ou les canaux de recyclage (25) et/ou les canaux collecteurs (24) sont pourvus de dispositifs (23, 26, 30) réduisant la section transversale.

19. Dispositif selon la revendication 18 dans lequel les dispositifs (23, 26, 30) de réduction de la section transversale sont des tiroirs se déplaçant dans les canaux (22, 24, 25).

20. Dispositif selon l'une des revendications 2 à 19, dans lequel un ou plusieurs capteurs de mesure destinés à déterminer l'atmosphère de gaz sont placés dans l'enceinte de four (10), lesquels capteurs règlent la quantité de gaz traversant les canaux d'évacuation (22), les canaux de recyclage (25) et/ou les canaux collecteurs (24), la position et la disposition de la cloison (des cloisons) (28) et/ou le réglage des brûleurs rapides (15).

21. Procédé destiné à assurer la séparation des courants de gaz d'atmosphère différente dans différentes sections (17,19) d'un four, caractérisé en ce qu'au moins une partie du courant de gaz d'une première section de four (17) est évacuée directement en amont de l'autre deuxième section de four (19) et recyclée, au moins partiellement, sous un angle de 90 ± 20° par rapport à la direction d'écoulement initial, par des canaux de recyclage (25) dans les parois latérales (12,13) de la première section de four (17).

## Claims

1. Apparatus for ensuring the separation of gas flows of different atmosphere in various sections (17, 19) of a furnace, characterized by means (22, 24, 25) for drawing off at least a portion of the gas flow of a first furnace section (17) directly in front of the other, second furnace section (19) and at least partly returning it via return channels (25) into the side walls (12, 13) of the first furnace section (17) at an angle of 90 +/- 20 degrees to the original flow direction.

2. Apparatus according to Claim 1, in which the means (22, 24, 25) for drawing off or returning the one gas flow have at least one exhaust channel (22) and one return channel (25) each as well as a device for assisting the through-transport of the gas flow (15, 29).

3. Apparatus according to Claim 2, in which the exhaust channel (22) and the return channel (25) in each case merge directly into one another.

4. Apparatus according to Claim 2, in which the exhaust channel (22) and the return channel (25) are designed so as to be separate and lead into one or more interposed collecting channel/ channels (24).

5. Apparatus according to any of Claims 2 to 4, in which the device (15, 29) for assisting the through-transport of the gas flow comprises a chimney (29).

6. Apparatus according to Claim 5, in which the chimney (29) runs from the collecting channel (24).

7. Apparatus according to any of Claims 2 to 6, in which the device (15, 29) for assisting the through-transport of the gas flow comprises one or more high-speed burners (15) which are designed or arranged as injector burners.

8. Apparatus according to Claim 7, in which the high-speed burner/burners (15) is/are in each case arranged at the inlet of the return channel (25) into the first furnace section (17) in such a way as to be directed into the latter.

9. Apparatus according to Claim 7 or 8, in which the burner nozzle/nozzles is/are arranged on the furnace wall side essentially at right angles to the original flow direction of the deflected gas flow in such a way as to be directed into the furnace chamber (10).

10. Apparatus according to any of Claims 7 to 9, in which two high-speed burners (15) are in each case arranged in pairs in opposite furnace walls (12, 13) and in such a way that their burner nozzles are directed towards one another in alignment or vertically and/or laterally offset.

11. Apparatus according to any of Claims 7 to 10, in which one return channel (25) in each case leads towards or away from each high-speed burner (15).

12. Apparatus according to any of Claims 2 to 11, in which the device for assisting the through-transport of the gas flow comprises a blower.

13. Apparatus according to any of Claims 2 to 12, in which the exhaust channel/channels (22) runs/run as branch channel/channels from the roof area (14) of the furnace chamber (10).

14. Apparatus according to any of Claims 2 to 13, in which a plurality of exhaust and return channels (22, 25) are arranged at a distance from one another and one behind the other in the direction of the original gas flow.

15. Apparatus according to any of Claims 2 to 14, in which, between the exhaust channels (22) and/or return channels (25) arranged one behind the other, dividing walls (28) reducing the furnace cross-section extend across the furnace chamber (10).

16. Apparatus according to Claim 15, in which the dividing walls (28) consist of individual segments.

17. Apparatus according to Claim 15 or 16, in which the dividing walls (28) and/or segments are arranged in such a way as to be displaceable into and out of the furnace chamber (10).

18. Apparatus according to any of Claims 2 to 17, in which the exhaust channels (22) and/or return channels (25) and/or collecting channels (24) are provided with devices (23, 26, 30) for reducing the cross-section.

19. Apparatus according to Claim 18, in which the devices (23, 26, 30) for reducing the cross-section are slides which can be moved into the channels (22, 24, 25).

20. Apparatus according to any of Claims 2 to 19, in which one or more measuring cells for determining the particular gas atmosphere are arranged in the furnace chamber (10), which measuring cells control the gas quantity flowing through the exhaust channels (22), return channels (25) and/or collecting channels (24), the position and arrangement of the dividing wall (dividing walls) (28) and/or the setting of the high-speed burners (15).

21. Method of ensuring the separation of gas flows of different atmosphere in various sections (17, 19) of a furnace, characterized in that at least a portion of the gas flow of a first furnace section (17) is drawn off directly in front of the other, second furnace section (19) and is at least partly returned at an angle of 90 ± 20 degrees to the original flow direction via return channels (25) into the side walls (12, 13) of the first furnace section (17).
